# EUROPÄISCHE PATENTANMELDUNG

(11) **EP 4 675 218 A1**
(43) Veröffentlichungstag der Anmeldung: **07.01.2026**
(21) Anmeldenummer: 25178656.2
(22) Anmeldetag: 23.05.2025
(51) Int. Cl.: F42B 10/08

(54) **ROTATIONS STABILISIERUNGSFLÄCHEN FÜR DARTPFEILE**

(30) Priorität: 03.07.2024 DE 102024002192
(71) Anmelder: Kuzey, Mutlu, 50769 Köln (DE)
(72) Erfinder: Kuzey, Mutlu, 50769 Köln (DE)

(57) **Zusammenfassung**

Die Stabilisierungsflächen von Dartpfeilen (Flights) haben die Aufgabe die Pfeile im Flug zu stabilisieren und einen gezielten Flug zu ermöglichen.

Wenn die Stabilisierungsflächen beschädigt oder verbogen sind ist die Geometrie bzw. Aerodynamik nicht mehr gut vorhanden. Dies hat unvorteilhafte Wirkung auf die Flugbahn.

Mit der Erfindung wird erreicht, dass ein im Flug befindlicher Dartpfeil eine rotierende Bewegung um die Längstachse erfährt. Die Rotation erzeugt eine Kreiselwirkung und dies hat eine stabilisierende Wirkung auf die Flugbahn.

Durch die Rotation begünstigt dringt ein Pfeil besser in die Zielscheibe ein und wirkt einem Abpraller besser entgegen.

Die Rotationsbewegung bewirkt ein besseres vorbeigleiten der geworfenen Pfeile an den Pfeilen, die schon auf der Dartscheibe stecken.

Die Rotationswirkung wird nur durch Verformungen erreicht ohne die Stabilisierungsflächen mit Einschnitten oder ähnlichem zu schwächen. Durch die Verformungen werden die Stabilisierungsflächen steifer, formhaltiger und dadurch auch haltbarer.

Die Form entsteht indem die Stabilisierungsflächen (1) an den Knickpfade (2) gebogen werden und dadurch Wirkflächen (3) entstehen, die im Flug eine Drehbewegung um die Längstachse erzeugen.

## Beschreibung

Die vorliegende Erfindung betrifft eine neuartige Stabilisierungsflächen-Form für Dartpfeile.

Dartpfeile sind allgemein bekannt.

Sie alle besitzen hinten am Schaft angebrachte Stabilisierungsflächen die als "Flights" bezeichnet werden.

Die Flights bestehen üblicherweise aus vier Stabilisierungsflächen die zusammenhängen und Parallel zur Dartpfeilachse angebracht sind.

Eine Besondere Art bildet ein Dartpfeilschaft mit integrierten Stabilisierungsflächen. Hier bestehen der Flight und der Dartschaft aus einem Stück (4) (Fig. 9).

Die Stabilisierungsflächen haben die Aufgabe die Pfeile im Flug zu stabilisieren und einen gezielten Flug zu ermöglichen.

Wenn die Stabilisierungsflächen durch Benutzung und fehlerhafte Handhabung beschädigt wurden wie z.B. wenn die Flächen uneben oder wellig geworden sind oder Teile abgebrochen sind, hat dies unvorteilhafte Wirkung auf die Flugbahn.

Ein Abdriften entsteht wenn die Geometrie bzw. Aerodynamik nicht mehr gut vorhanden ist und die Stabilisierungsflächen eine falsche, lenkende Kraft auf die Dartpfeile ausüben. Die Dartpfeile können dadurch in eine willkürliche Richtung abdriften.

In Foren gibt es Gespräche, ob drehende Dartpfeile besser oder schlechter wären. Es existiert dort ein Versuch von einem User die Drehbewegung dadurch zu schaffen, indem man die Stabilisierungsflächen hinten mit Einschnitten versieht und die Flächen umbiegt. Dies hat aber zur Folge, dass die Stabilisierungsflächen beschädigt werden. Die Verformung ist zudem zu ungenau und ungleichmäßig sodas ein gleichbleibend guter Wurf kaum möglich ist.

Sonst sind keine Stabilisierungsflächen für Dartpfeile bekannt, die nur durch Verformung eine Rotationsbewegung erzeugen.

Der im Schutzanspruch 1 angegebenen Erfindung liegt das Problem zugrunde die Stabilisierungsflächen so zu gestalten dass eine Rotation um die Längstachse der Dartpfeile im Flug möglich wird, ohne dabei die Stabilisierungsflächen mit Einschnitten oder Ähnlichem zu beschädigen bzw. zu schwächen.

Dieses Problem wird mit den in den Schutzansprüchen aufgeführten Merkmalen gelöst.

Mit der Erfindung wird erreicht, dass ein im Flug befindlicher Dartpfeil eine rotierende Bewegung um die Längstachse erfährt. Die Rotation erzeugt eine Kreiselwirkung und dies hat eine stabilisierende Wirkung auf die Flugbahn. Die Flugbahn der Pfeile wird dadurch stabiler, die Pfeile driften weniger ab und das Ziel wird besser und präziser getroffen.

Dies wird erreicht ohne dabei die Geometrie der Stabilisierungsflächen zu schwächen. Mehr noch, durch die Veränderung werden die Stabilisierungsflächen steifer, formhaltiger und dadurch auch haltbarer.

Durch die Rotation begünstigt dringt ein Pfeil besser in die Dartscheibe ein und wirkt einem Abpraller besser entgegen.

Die Rotationsbewegung bewirkt ein besseres vorbeigleiten der geworfenen Pfeile an den Pfeilen, die schon auf der Dartscheibe stecken.

Somit werden Abpraller und stark abgelenkte Pfeile deutlich vermieden.

Ein weiterer Vorteil bei rechtsdrehende Rotationsbewegung ist, dass die zusammengeschraubten Teile eines Dartpfeils (5,6,7) besser zusammenhalten.

Dies entsteht durch die Massenträgheitsenergie, die in dem rechtsdrehendem Dartpfeil gespeichert ist. Beim Auftreffen der Dartspitze (5) in die Dartscheibe wird dies abrupt gestoppt. Die anderen Teile des Dartpfeils (6) und (7) wollen aber noch durch die Massenträgheit angetrieben weiter in Urzeigersinn drehen. Somit sorgt jeder Treffer auch dafür, dass sich die Einzelteile im Gewinde nicht lockern.

Eine vorteilhafte Ausgestaltung der Erfindung

ist im Schutzanspruch 8 dargestellt.

Durch die Rotationsbewegung sind nun Dartpfeile möglich, die nur zwei Stabilisierungsflächen besitzen können.

Ohne eine Rotation ist so eine Anordnung nie zufriedenstellend möglich da die Stabilisierungsflächen immer eine Tendenz in eine willkürliche Richtung haben und die Flugbahn sehr stark negativ beeinflussen können und einen vernünftigen Flug fast unmöglich machen.

Die Gestaltung mit nur zwei Stabilisierungsflächen ergibt weitere Vorteile.

Bei nur zwei Stabilisierungsflächen verdecken die schon auf der Dartscheibe steckenden Pfeile eine deutlich kleinere Fläche als die üblichen Dartpfeile mit vier Stabilisierungsflächen. Dadurch ist es besser möglich die folgenden geworfenen Pfeile auch sehr nah zu den steckenden Pfeilen zu positionieren ohne von denen stark abgelenkt zu werden oder an denen abzuprallen.

Zwei Stabilisierungsflächen sind zudem einfacher und günstiger in der Produktion da weniger Material verwendet wird und die Herstellung deutlich einfacher ist als mit vier Stabilisierungsflächen.

Da sie auch leichter sind kann sie aus einem dickerem Material bestehen. Dadurch wird sie gegenüber vier Stabilisierungsflächen stabiler ohne ein Mehrgewicht zu verursachen.

Ein Ausführungsbeispiel der Erfindung wird anhand der Figur 1 bis Figur 10 erläutert.

Es zeigen:
Figur 1 Rotations Stabilisierungsflächen in Perspektiv-, Seiten- und Vorderansicht,
Figur 2 Die möglichen Knickpfade und Knicke an den Stabilisierungsflächen,
Figur 3 Stabilisierungsflächen in Perspektivansicht, Schnittdarstellung und verschiedene Querschnitte,
Figur 4 Stabilisierungsflächen in Seiten- und Vorderansicht,
Figur 5 Stabilisierungsflächen in Seiten- und Vorderansicht und Schnittdarstellung,
Figur 6 Stabilisierungsflächen in Seiten- und Vorderansicht,
Figur 7 Asymmetrische Stabilisierungsflächen in Perspektiv- und Vorderansicht,
Figur 8 Stabilisierungsflächen in 4-, 3-, 2 Blatt Version. Vorderansicht,
Figur 9 Dartpfeilschaft mit integrierten Stabilisierungsflächen,
Figur 10 Ein Dartpfeil.

In den Figuren sind Rotations Stabilisierungsflächen für Dartpfeile in Aufbau, Variierbarkeit und Anwendung dargestellt.

Die Stabilisierungsflächen (1) sind entlang der Knickpfade (2, 2a, 2b) geknickt (21, 22, 23) (Fig. 1) oder als Bogen (24) (Fig. 3) geformt. Durch die Knicke (21, 22, 23) und Bögen (24) bilden die Stabilisierungsflächen (1) durch die entstandenen Wirkflächen (3) eine Art Luftschraube die eine Rotationsbewegung um die Längstachse der Dartpfeile während des Fluges erzeugen.

Die Verformungen im Form von Knicken (21, 22, 23) und Bögen (24) dienen nicht nur für Erzeugung von Rotation sondern auch als Versteifung der Stabilisierungsflächen (1) die dadurch steifer, formhaltiger und stoßresistenter werden und länger halten.

An dem Knickpfad (2, 2a, 2b) entlang kann ein Knick (21, 22, 23) (Fig. 2) oder ein Bogen (24) geformt sein (Fig. 3).

Je nach Positionierung der Knicke (21, 22, 23) oder Bögen (24) auf den Knickpfaden (2, 2a, 2b) kann die Wirkfläche (3) variiert werden (Fig. 4).

Durch mehr oder weniger Verformungen (21, 22, 23, 24) und mehr oder weniger Knickwinkel (9) entlang der Knickpfade (2, 2a, 2b) (Fig. 5) kann die Rotationswirkung erhöht oder vermindert werden.

Je nachdem in welcher Richtung entlang der Knickpfade (2, 2a, 2b) geknickt oder verformt wird (Fig. 6) entsteht eine Rotationswirkung nach rechts oder nach links auf der Längstachse.

Die Stabilisierungsflächen (1) sind entweder alle gleich groß und gleich geknickt und geformt oder jede Stabilisierungsfläche (1) hat eine andere Größe und Form und ist individuell geknickt und geformt (Fig. 7).

Die Knicke und Bögen können entlang der Knickpfade (2, 2a, 2b) überall und in jedem Winkel auf den Stabilisierungsflächen (1) angebracht sein (Fig. 2).

So kann die Wirkung und Stabilität eingestellt werden.

Je nach Positionierung und Menge der angebrachten Verformungen (21, 22, 23, 24) auf den Stabilisierungsflächen (1) kann die Rotation und Flugeigenschaft der Pfeile beeinflusst bzw. eingestellt werden.

Die Anzahl der Stabilisierungsflächen (1) kann beliebig sein (Fig. 8).

Bei geringerer Anzahl der Stabilisierungsflächen kann eine Kostenreduzierung und weniger Materialverbrauch erzielt werden .

Die Erfindung ist anwendbar bei allen auf dem Markt bestehenden

Stabilisierungsflächenformen und auch bei zukünftig erscheinenden.

Alle erwähnten Veränderungen können auch an Dartschäften mit integrierten Stabilisierungsflächen (4) (Fig. 9) angewandt werden.

### Bezugszeichenliste

- 1: Stabilisierungsflächen
- 2: Knickpfad Gerade
- 2a: Knickpfad Gebogen
- 2b: Knickpfad Freiform
- 3: Wirkfläche
- 4: Dartschaft mit integrierten Stabilisierungsflächen
- 5: Dart-Spitze
- 6: Dart-Barrel
- 7: Dart-Schaft
- 8: Dart-Flight
- 9: Knickwinkel
- 21: Knick Gerade
- 22: Knick Gebogen
- 23: Knick Freiform
- 24: Bogen

## Patentansprüche

1. Rotations Stabilisierungsflächen für Dartpfeile,
**dadurch gekennzeichnet,**
**dass** die Stabilisierungsflächen (1) entlang der Knickpfade (2, 2a, 2b) geknickt (21, 22, 23) oder als Bogen (24) geformt sind.

2. Rotations Stabilisierungsflächen nach Anspruch 1,
**dadurch gekennzeichnet,**
**dass** die Knickpfade (2, 2a, 2b) eine gerade Strecke (2), einen Bogen (2a) oder eine freie Form (2b) beschreiben.

3. Rotations Stabilisierungsflächen nach einem der vorhergehenden Ansprüche,
**dadurch gekennzeichnet,**
**dass** jede Stabilisierungsfläche (1) eine individuelle Formgebung in Form von einer Kombination von Knicken (21, 22, 23) und Bögen (24) entlang der Knickpfade (2, 2a, 2b) besitzt.

4. Rotations Stabilisierungsflächen nach einem der vorhergehenden Ansprüche,
**dadurch gekennzeichnet,**
**dass** die Stabilisierungsflächen (1) kleine oder große Wirkflächen (3) besitzen.

5. Rotations Stabilisierungsflächen nach einem der vorhergehenden Ansprüche,
**dadurch gekennzeichnet,**
**dass** der Knickwinkel (9) der Knicke (21, 22, 23) oder Bögen (24) entlang der Knickpfade (2, 2a, 2b) eine beliebige Winkelgröße besitzt.

6. Rotations Stabilisierungsflächen nach einem der vorhergehenden Ansprüche,
**dadurch gekennzeichnet,**
**dass** die Knicke (21, 22, 23) und Bögen (24) an den Knickpfaden (2, 2a, 2b) nach rechts oder nach links gebogen sind.

7. Rotations Stabilisierungsflächen nach einem der vorhergehenden Ansprüche,
**dadurch gekennzeichnet,**
**dass** jede einzelne Stabilisierungsfläche (1) für sich eine individuelle Form und Größe besitzt, die jeweils individuell mit Knicken (21, 22, 23) und Bögen (24) versehen sind.

8. Rotations Stabilisierungsflächen nach einem der vorhergehenden Ansprüche,
**dadurch gekennzeichnet,**
**dass** die Anzahl der Stabilisierungsflächen (1) beliebig ist.
